# FASCICULE DE BREVET EUROPEEN

(11) **EP 0 781 070 B1**
(45) Date de publication et mention de la délivrance du brevet: **16.07.2003**
(21) Numéro de dépôt: 96402825.2
(22) Date de dépôt: 19.12.1996
(51) Int. Cl.: H04R 1/40, H04R 3/00

(54) **Antenne acoustique pour station de travail informatique**
Akustische Antenne für Computerarbeitsplatz
Acoustic antenna for computer workstation

(30) Priorité: 22.12.1995 FR 9515387
(43) Date de publication de la demande: 25.06.1997
(73) Titulaire: FRANCE TELECOM, 75015 Paris (FR)
(72) Inventeur: Mahieux, Yannick, 22140 Tonquedec (FR); Le Tourneur, Grégoire, 22700 Saint-Quay-Perros (FR); Saliou, Alain, 22300 Lannion (FR)
(74) Mandataire: Fréchède, Michel

(56) Documents cités:
- EP-A- 0 082 529
- EP-A- 0 381 498
- WO-A-95/01078
- WO-A-95/31805
- DE-A- 3 330 698
- GB-A- 2 100 551
- US-A- 2 810 786
- US-A- 4 703 506
- PATENT ABSTRACTS OF JAPAN vol. 5, no. 27 (E-046), 18 Février 1981 & JP 55 151897 A (MATSUSHITA), 26 Novembre 1980,

## Description

L'invention concerne une antenne acoustique pour station de travail informatique.

A l'heure actuelle, l'utilisation des stations de travail informatiques est appelée à se développer, tant en ce qui concerne les stations de travail monoposte, que les stations de travail multipostes, connectées en réseau.

Dans tous les cas, la station de travail tend à devenir une interface de communication entre l'utilisateur et la machine, ou la station de travail, ou même entre chaque utilisateur, lorsque les stations de travail sont connectées en réseau. En particulier, dans ce dernier cas, une application particulièrement intéressante de ces stations de travail concerne la visioconférence, application au cours de laquelle plusieurs stations de travail et bien entendu leurs utilisateurs peuvent communiquer grâce à des messages véhiculés par des liaisons audio et vidéo.

Afin de perturber au minimum l'environnement de travail de chaque utilisateur des stations de travail précitées, il est essentiel que chaque station de travail permette à l'utilisateur de celle-ci de communiquer par messages vidéo et audio indépendamment, notamment, de la position de l'utilisateur, locuteur, vis-à-vis de la station de travail considérée, ou même, plus généralement, lorsque plusieurs stations de travail sont réunies dans une même salle de réunion, dans le cadre d'une réunion en visioconférence multiple, indépendamment du contexte d'environnement ainsi créé, ainsi que des bruits engendrés par les ventilateurs de ces stations de travail, bruits externes de climatisation ou autres, ainsi que l'écho acoustique engendré par les haut-parleurs de ces stations de travail.

Les stations de travail informatiques classiques disponibles actuellement dans le commerce, même si ces stations sont équipées de moyens de traitement dits "multimédia" tels que notamment microphones et haut-parleurs, cartes audio de numérisation et cartes vidéo au standard MPEG, ne peuvent prétendre réaliser de telles fonctions.

Des travaux plus récents ont été réalisés afin de mettre en oeuvre des stations de travail informatique équipées d'antennes acoustiques performantes, permettant de réaliser les fonctions précitées. Les solutions retenues, par exemple selon la demande de brevet français n° 94 08809, déposée le 15.07.1994 au nom des mêmes inventeurs et qui constitue de l'art antérieur selon l'Article 54(3) CBE, ont permis la mise en oeuvre de stations de travail informatiques équipées d'une antenne acoustique de type "cylindrique". Ce type d'antenne acoustique comprend en fait un aérien constitué par une pluralité de microphones répartis sur une surface concave. Il présente de bonnes performances en ce qui concerne la sélectivité et la directivité de la prise de son du locuteur, indépendamment du contexte de l'environnement de ce dernier, et du couplage avec le ou les haut-parleurs.
Toutefois, l'aérien ainsi constitué présentant la forme d'une bande concave placée au-dessus de la face supérieure du moniteur d'affichage vidéo de la station de travail a été jugé peu esthétique par les utilisateurs ou utilisateurs potentiels. En outre, la bande concave constituant l'aérien précité ne peut pas être facilement intégrée au terminal de la station de travail informatique, notamment au boîtier du moniteur d'affichage vidéo de celle-ci, sauf à prévoir des modifications importantes de ce dernier, ces modifications étant en outre susceptibles de modifier les conditions globalement satisfaisantes de prise de son.

Du document WO-A-9 531 805 on connait aussi des antennes acoustiques rectilignes selon le préambule des revendications indépendantes 1 et 3.

La présente invention a pour objet de remédier aux inconvénients précités des antennes acoustiques de l'art antérieur plus particulièrement destinées aux stations de travail informatiques.

Un objet de la présente invention est notamment la mise en oeuvre d'une antenne acoustique pour station de travail informatique conservant des propriétés de conditions de prise de son satisfaisantes, susceptible d'être intégrée sans difficulté majeure au moniteur d'affichage vidéo de la station de travail à laquelle elle est destinée.

Un autre objet de la présente invention est également la mise en oeuvre d'une antenne acoustique pour station de travail informatique présentant, outre les propriétés de condition de prise de son satisfaisantes précitées, laquelle, bien que non intégrable facilement, présente une apparence très discrète et donc facilement acceptable esthétiquement pour les utilisateurs.

Ces objectifs sont atteints par les dispositifs selon les revendications indépendantes 1 et 3. Des réalisations avantageuses sont données dans les revendications dépendantes 2 et 4-8.

L'antenne acoustique, objet de la présente invention, trouve application à la mise en oeuvre de stations de travail informatiques, plus particulièrement destinées à des applications de visioconférence.

Elle sera mieux comprise à la lecture de la description et à l'observation des dessins ci-après, dans lesquels, outre la figure 1 relative à l'art antérieur,
- la figure 2a représente un schéma de principe d'une antenne acoustique conforme à l'objet de la présente invention, de type "broadside" en vocable anglo-saxon ;
- la figure 2b représente un schéma de principe d'une antenne acoustique conforme à l'objet de la présente invention, de type "end-fire" en vocable anglo-saxon ;
- la figure 3a représente un mode de réalisation préférentiel d'une antenne acoustique de type "broadside" telle que représentée en figure 2a ;
- la figure 3b représente un détail de réalisation de l'antenne acoustique de type "broadside" de la figure 3a ;
- la figure 4a représente un mode de réalisation non limitatif d'une antenne acoustique de type "end-fire" telle que représentée en figure 2b ;
- la figure 4b représente un mode de réalisation structurel de l'antenne acoustique telle que représentée en figure 4a ;
- la figure 4c représente une vue en coupe selon un plan de symétrie longitudinale de l'antenne acoustique représentée en figure 4b ;
- la figure 4d représente une antenne acoustique de type "end-fire" placée sur le bord supérieur du moniteur d'affichage d'une station de travail ;
- les figures 5a à 5d représentent différents diagrammes de directivité en réception pour différentes antennes acoustiques, objets de la présente invention.

Une description plus détaillée de l'antenne acoustique pour station de travail informatique conforme à l'objet de la présente invention sera maintenant donnée en liaison avec les figures 2a et 2b.

D'une manière générale, on indique que la station de travail informatique comprend un moniteur d'affichage ou écran de visualisation permettant de réaliser la fonction de support de l'antenne acoustique objet de la présente invention.

En outre, on indique que celle-ci comprend une pluralité de microphones, notés Mᵢ, connectés à un circuit sommateur destiné, à partir d'une onde sonore incidente OSI, à délivrer un signal sonore correspondant. Sur les figures 2a et 2b, le circuit sommateur n'est pas représenté afin de ne pas surcharger le dessin. Les microphones Mᵢ sont répartis en un agencement pour former au moins une ligne sensiblement rectiligne, la ligne x'x sur la figure 2a. Les microphones Mᵢ sont espacés chacun par rapport à un microphone de référence, noté Mᵢᵣ, placé au voisinage de l'axe de symétrie verticale de l'écran selon une loi de répartition déterminée. On comprend ainsi que le microphone de référence Mᵢᵣ permet, pour une configuration symétrique de la répartition des microphones sur la ligne sensiblement rectiligne x'x, de réaliser une configuration symétrique par rapport à la position moyenne du locuteur utilisateur. L'agencement de microphones précités présente alors un diagramme de directivité sensiblement cylindrique dont l'axe de révolution est formé par la ligne rectiligne précédemment mentionnée.

Dans le cas de la figure 2a, on indique que l'antenne acoustique pour station de travail informatique, objet de la présente invention, correspond à un mode de réalisation de type "broadside". Dans un tel cas, on indique que l'onde sonore incidente OSI, issue du locuteur, est alors perpendiculaire à la ligne rectiligne x'x précitée sur laquelle les microphones Mᵢ sont répartis. L'agencement de microphones présente alors un diagramme de directivité en réception qui est constitué par un disque sensiblement vertical de largeur D dans le plan d'azimut P, c'est-à-dire dans le plan comportant l'angle d'azimut pour le microphone de référence Mᵢᵣ.

Dans le cas du mode de réalisation de la figure 2a, on indique que l'épaisseur du disque ainsi formé correspond en fait à la largeur du lobe principal du diagramme de directivité en réception de l'antenne ainsi constituée. Dans un tel cas, on indique que l'épaisseur D du disque précité est, à une fréquence donnée, inversement proportionnelle à la longueur de l'antenne, c'est-à-dire finalement au nombre de microphones Mᵢ et à leur espacement par rapport au microphone de référence Mᵢᵣ.

Dans le cas du mode de réalisation de la figure 2b, ce mode de réalisation correspondant à une antenne acoustique de type "end-fire", la ligne sensiblement rectiligne porte la référence y'y, cette ligne étant sensiblement parallèle à la direction moyenne de propagation de l'onde sonore incidente OSI. Dans un tel cas, l'agencement de microphones présente, par rapport au microphone de référence Mᵢᵣ, un diagramme de directivité en réception également sensiblement cylindrique, l'axe de révolution étant formé par la ligne rectiligne précitée. Dans ce cas cependant, l'onde sonore incidente OSI parallèle à la direction de la ligne sensiblement rectiligne y'y, voit au contraire un diagramme de directivité en réception plus étendu dans la mesure où la dimension D relative à l'ouverture du diagramme de directivité en réception correspond sensiblement au diamètre du diagramme de directivité sensiblement cylindrique, l'angle d'ouverture θ du lobe principal étant de l'ordre de 80°. Dans ce cas également, le microphone de référence Mᵢᵣ est bien sur placé au voisinage de l'axe de symétrie vertical de l'écran et les microphones successifs Mᵢ sont placés sur la droite y'y sensiblement dans le plan de symétrie vertical de l'écran précité de la station de travail informatique correspondante.

Une description plus détaillée du mode de réalisation relatif à la figure 2a correspondant à une antenne "broadside", sera maintenant donnée en liaison avec la figure 3a.

Dans le mode de réalisation de la figure 3a, on indique que l'antenne acoustique selon l'invention comprend, pour réaliser l'agencement de microphones, une pluralité de microphones Mᵢ répartis sur une première ligne sensiblement horizontale, placés en partie supérieure de l'écran et au moins un microphone placé sur une deuxième et une troisième ligne x₁x'₁ et x₂x'₂ respectivement, la deuxième et la troisième ligne étant placée perpendiculairement aux extrémités de première ligne x'x. Conformément à un aspect particulièrement avantageux de l'antenne acoustique, objet de la présente invention, les microphones des première, deuxième et troisième lignes sont disposés sur un plan.

De préférence, ainsi que représenté également en figure 3a, les microphones Mᵢ sont disposés sur un support d'antenne, réalisé par exemple en matériau plastique, ce support d'antenne et les microphones correspondants Mᵢ étant disposés à la partie supérieure du filtre de l'écran de visualisation, ainsi que représenté sur la figure 3a. Le support d'antenne et les microphones peuvent également être placés sur l'écran lui-même ou sur le moniteur vidéo comprenant cet écran. De manière plus particulière, on indique que le support de microphone peut être réalisé par une réglette en matériau plastique dont la hauteur est de l'ordre de quelques centimètres, 4 à 5 cm, dans la direction orthogonale à la direction de propagation de l'onde sonore incidente OSI. Les microphones Mᵢ sont ainsi encastrés dans la réglette support et se trouvent ainsi placés à 2 ou 3 cm en avant de l'écran proprement dit. Un tel agencement s'est révélé satisfaisant du point de vue acoustique dans la mesure où une telle mise en place des microphones ne perturbe pas la prise sonore de l'onde sonore incidente OSI. On indique que, de manière classique, les microphones Mᵢ et le microphone de référence Mᵢᵣ sont regroupés par interconnexion en sous-antennes élémentaires.

Sur la figure 3b, on a représenté un détail de réalisation de l'antenne de type "broadside" de la figure 3a, notamment la subdivision de celle-ci en sous-antennes. Les microphones, notés Mᵢ₀ à Mᵢ₈, sont à titre d'exemple non limitatif de type unidirectionnel. Ils sont répartis symétriquement par rapport au microphone central Mᵢ₀ constituant en fait le microphone de référence Mᵢᵣ. La répartition symétrique s'entend sur le support dans la direction x'x orthogonale à la direction de l'onde sonore incidente OSI. Chaque microphone est relié à un sommateur commun Σ par l'intermédiaire de filtres, notés H₁ à H₄, par l'intermédiaire de sommateurs élémentaires, notés S₁ à S₄, chaque sommateur élémentaire S₁ et S₄ définissant en fait une sous-antenne.

Dans l'exemple de réalisation de la figure 3b,
- le microphone de référence Mᵢ₀ est connecté aux quatre sommateurs élémentaires S₁ à S₄ ;
- les microphones Mᵢ₃, Mᵢ₄, respectivement adjacents aux microphones précédents Mᵢ₁, Mᵢ₂, aux sommateurs élémentaires S₄, S₃ ;
- les microphones successifs Mᵢ₅, Mᵢ₆ respectivement adjacents aux microphones précédents Mᵢ₃, Mᵢ₄, aux sommateurs élémentaires S₃, S₂ ;
- les microphones successifs Mᵢ₇, Mᵢ₈ respectivement adjacents aux microphones précédents Mᵢ₅, Mᵢ₆, aux sommateurs élémentaires S₁ et S₂.

La connexion de chaque microphone aux sommateurs élémentaires précités peut être avantageusement réalisée par l'intermédiaire de commutateurs correspondants, notés I₀ à I₈, et chaque sommateur élémentaire S₁ à S₄ peut être connecté au sommateur commun Σ par l'intermédiaire d'un filtre H₁ à H₄ et d'un commutateur en série IS₁ à IS₄. La loi de répartition spatiale des microphones symétriquement par rapport au microphone de référence Mᵢ₀, selon la direction x'x est de la forme :$\text{x = k.d.}$ Dans cette relation, k est un entier relatif, d représente une distance arbitraire liée à la fréquence de coupure des filtres H₁ à H₄, x représente la valeur algébrique de l'abscisse de chaque microphone par rapport au microphone de référence Mᵢᵣ, le microphone Mᵢ₀.

Dans un mode de réalisation préférentiel, d = 2,13 cm, les abscisses des 9 microphones installés sur le support S étaient les suivantes :

| Mi7 | Mi5 | Mi3 | Mi1 | Mi0 | Mi2 | Mi4 | Mi6 | Mi8 |
|---|---|---|---|---|---|---|---|---|
| -8d | -4d | -2d | -d | 0 | d | 2d | 4d | 8d |
| -17,04cm | -8,52 cm | -4,26 cm | -2,13 cm | 0 | 2,13 cm | 4,26 cm | 8,52 cm | 17,04 cm |

On indique alors que la valeur de la distance d est choisie en fonction de la valeur de la fréquence de coupure des filtres H₁ à H₄.

Le mode de réalisation d'antenne "broadside" selon les figures 2a et 3a, 3b apparaît particulièrement intéressant dans la mesure où, alors qu'il permet des conditions de prise sonore tout-à-fait satisfaisantes, l'intégration de l'antenne acoustique correspondante ne pose pas de difficulté majeure.

Bien entendu, et afin d'accroître le taux de réjection des bruits d'environnement et de l'effet de salle, ceci notamment en vue d'application à des stations de travail de visioconférence, dans le cas du mode de réalisation selon la figure 2a de l'antenne acoustique, objet de la présente invention, ce mode de réalisation correspondant à une antenne de type "broadside", la seule solution qui puisse être pratiquement envisagée pour augmenter le taux de réjection précité, est de réduire l'épaisseur D du disque, c'est-à-dire la dimension d'ouverture du lobe principal du diagramme de directivité en réception, par l'augmentation du nombre de microphones Mᵢ et des dimensions de l'antenne ainsi réalisée.

Toutefois, l'augmentation des dimensions et du nombre de microphones ne peut être envisagée au-delà d'une certaine limite, notamment en raison des difficultés d'intégration d'une antenne qui présenterait des dimensions trop importantes par rapport aux dimensions du moniteur d'affichage. En outre, lorsque l'épaisseur D du disque, dimension d'ouverture du lobe principal, diminue au-delà d'une certaine valeur, le moindre déplacement du locuteur par rapport au plan de symétrie du microphone de référence Mᵢᵣ et en définitive du plan de symétrie de l'écran de visualisation, a pour effet d'entraîner une réduction très forte du signal de parole transmis car le locuteur se trouve alors en dehors de la zone de sensibilité maximale du lobe principal du diagramme de directivité en réception.

Pour cette raison, et conformément à un même aspect de l'antenne acoustique, objet de la présente invention, un deuxième mode de réalisation, de type "end-fire", a été développé, ce mode de réalisation correspondant à l'antenne acoustique telle que décrite en liaison avec la figure 2b.

D'une manière générale, on indique que l'antenne acoustique représentée en figure 2b s'apparente aux micros connus sous le nom de micros canons. En outre, par le jeu correct de retards appliqués aux signaux de parole élémentaire délivrés par chaque microphone Mᵢ et par le microphone de référence Mᵢᵣ, les ondes sonores émises par le locuteur, l'onde sonore incidente OSI étant dans le prolongement de l'alignement des microphones dans le cas précité, sont en fait privilégiées.

Compte tenu de la configuration des microphones et des retards apportés, le diagramme de directivité en réception est, ainsi que représenté en figure 2b, formé par sensiblement un cylindre dont la base est orientée vers le locuteur.

La réjection du bruit d'environnement et de l'effet de salle est sensiblement identique en nombre de microphones égal à celle obtenue avec l'antenne acoustique de type "broadside". Toutefois, l'angle d'ouverture du lobe principal est très supérieur, de l'ordre de 80° au lieu de 25° dans le cas de l'antenne de type "broadside". En conséquence, le mode de réalisation de la figure 2b permet de conserver une qualité de parole suffisante lors des déplacements latéraux du locuteur par rapport au plan de symétrie vertical de l'écran de visualisation.

Une description plus détaillée d'un mode de réalisation préférentiel de l'antenne acoustique de type "end-fire" représenté en figure 2b sera maintenant donnée en liaison avec la figure 4a.

D'une manière générale, on indique que l'antenne acoustique selon l'invention est subdivisée en sous-antennes. Dans le mode de réalisation de la figure 4a, l'antenne acoustique, de type "end-fire", est réputée constituée de 9 microphones successifs, alignés sur un support à partir du microphone de référence Mᵢᵣ désigné par Mᵢ₀, noté S. Les autres microphones successifs, dans la direction de propagation de l'onde sonore incidente OSI, sont notés successivement Mᵢ₁ à Mᵢ₈. Ainsi qu'on l'observera sur la figure 4a, l'antenne acoustique selon l'invention est subdivisée en sous-antennes,chaque sous-antenne comprenant des microphones espacés sur le support rectiligne d'une distance déterminée. Ainsi, une première sous-antenne est formée par les microphones Mᵢ₈ à Mᵢ₆ ainsi que par les microphones Mᵢ₄ et par le microphone de référence Mᵢᵣ, ces microphones étant reliés à un même sommateur élémentaire S₁, une deuxième antenne élémentaire formée par les microphones Mᵢ₆ à Mᵢ₄ ainsi que par les microphones Mᵢ₂ et Mᵢᵣ reliés à un même sommateur élémentaire S₂, et une troisième antenne élémentaire est enfin formée par les microphones Mᵢ₄ à Mᵢ₁ et par le microphone de référence Mᵢᵣ reliés à un même troisième sommateur élémentaire S₃. Bien entendu, les sommateurs élémentaires S₁, S₂, S₃ sont reliés à un sommateur commun, noté Σ, délivrant le signal de parole par l'intermédiaire par exemple de filtres, notés H₁, H₂ et H₃.

Selon une caractéristique particulièrement avantageuse de l'antenne acoustique, objet de la présente invention, cette antenne comportant des moyens de conversion analogique numérique du signal sonore délivré par chaque microphone Mᵢ par échantillonnage à une fréquence d'échantillonnage Fe donnée, chaque microphone est distant du microphone de référence Mᵢᵣ selon une loi de distance telle que les retards de réception par chaque microphone d'une onde sonore incidente OSI soient multiples de la période d'échantillonnage T = 1/Fe.

Bien entendu, le signal sonore délivré par chaque microphone est alors soumis à un retard correspondant par l'intermédiaire d'un circuit de retard, noté D₀ à D₇ sur la figure 4a, le microphone Mᵢ₈ n'étant bien entendu soumis à aucun retard en raison du retard maximum de réception du signal sonore provenant du locuteur, reçu par ce dernier microphone.

Ainsi que représenté sur la figure 4a, on comprend que le retard maximum est ainsi apporté par le circuit de retard D₀ sur le signal sonore délivré par le microphone de référence Mᵢᵣ ou Mᵢ₀, la valeur de ce retard étant successivement décroissante pour les retards apportés par les circuits de retard D₁ à D₇ sur les signaux sonores délivrés successivement par les microphones Mᵢ₁ à Mᵢ₇ correspondants.

La loi de répartition des microphones, microphones de référence Mᵢᵣ et microphones successifs Mᵢ₁ à Mᵢ₈, sur le support S, cette loi de répartition permettant bien entendu d'engendrer des retards successifs sur le signal de l'onde sonore incidente OSI selon une loi de retard déterminée, et les retards correspondants apportés par chaque circuit de retard D₀ à D₇, permettent, au niveau de chaque sommateur élémentaire S₁ à S₃, et finalement au niveau du sommateur global Σ, d'assurer une sommation en phase des signaux de parole délivrés par chaque microphone constitutif de l'antenne acoustique selon l'invention, et de privilégier ainsi l'onde sonore incidente OSI issue du locuteur dans le lobe de rayonnement de réception précédemment mentionné dans la description.

De manière plus particulière, on indique que les microphones Mᵢᵣ à Mᵢ₁, Mᵢ₈ sont successivement espacés sur le support rectiligne S d'une distance en progression arithmétique de raison multiple de la distance la plus faible d séparant le microphone voisin du microphone de référence. Ainsi, la distance séparant deux microphones successifs est de la forme :$\text{x = k.d = k} \frac{\text{c}}{\text{Fe}} \text{.}$

Dans la relation précédente, on indique que k est un entier positif, c représente la vitesse de propagation de l'onde sonore incidente dans le milieu ambiant et Fe représente la fréquence d'échantillonnage.

Dans le mode de réalisation tel que représenté en figura 4a, et compte tenu des indications précédentes, on indique que le microphone Mᵢ₁ est distant du microphone Mᵢᵣ, microphone de référence, de la distance d, les microphones Mᵢ₂ à Mᵢ₄ sont distants chacun à chacun d'une même distance d. Les microphones Mᵢ₅ et Mᵢ₆ sont distants du microphone antérieur Mᵢ₄ respectivement Mᵢ₅ d'une distance 2d, et enfin, les microphones Mᵢ₇ et Mᵢ₈ sont distants du microphone antérieur, respectivement Mᵢ₆, Mᵢ₇ d'une distance 4d. En conséquence, et afin d'assurer un retard convenable du signal sonore délivré par chaque microphone, le circuit retardateur D₀ permet d'appliquer un retard égal à la somme des retards introduits par l'espacement maximum entre le microphone de référence Mᵢᵣ et le microphone extrême Mᵢ₈, soit un retard correspondant à 16 périodes d'échantillonnage puisque en fait, la distance élémentaire d minimale séparant deux microphones successifs correspond à un retard temporel de propagation de l'onde sonore incidente égal à une période d'échantillonnage.

De la même manière, les circuits de retards D₁ à D₇ permettent successivement d'engendrer un retard égal à 15T, 14T, 13T, 12T, 10T, 8T et 4T où T représente la valeur de la période d'échantillonnage du signal sonore délivré par chaque microphone.

On indique que des développements ont été réalisés pour une antenne acoustique de type "end-fire" telle que décrite précédemment et pour une fréquence d'échantillonnage Fe = 16 kHz. Dans ces conditions, la distance minimale entre microphones est donnée par la relation :$\text{d =} \frac{\text{c}}{\text{Fe}} \text{= 2,13 cm.}$

Les abscisses des 9 microphones installés sur le support S étaient alors les suivantes :

| | | | | | | | | |
|---|---|---|---|---|---|---|---|---|
| 0 | d | 2d | 3d | 4d | 6d | 8d | 12d | 16d |
| 0 cm | 2,13 cm | 4,26 cm | 6,39 cm | 8,52 cm | 12,78 cm | 17,04 cm | 25,56 cm | 34,08cm |

La valeur de d peut de manière arbitraire non limitative être choisie identique dans le cas de l'antenne "broadside" et dans le cas de l'antenne "end-fire".

En ce qui concerne un mode de réalisation pratique des circuits de retard D₀ à D₇, on indique que ces circuits de retard peuvent être réalisés, soit par des circuits analogiques lorsque le retard est appliqué directement en sortie de chaque microphone concerné, soit, au contraire, à partir de circuits numériques lorsque le retard est appliqué alors que la conversion analogique numérique précédemment mentionnée dans la description a déjà été réalisée. Le mode de réalisation analogique ou numérique des circuits de retard ne pose aucun problème car la conversion analogique numérique des signaux de parole délivrés par chaque microphone peut être réalisée de manière classique à partir de convertisseurs analogiques numériques Δ, Σ. Des modes de réalisation correspondants ne seront pas décrits en détail dans la présente description car ils correspondent à des techniques connues de l'homme de l'art. Ces convertisseurs analogiques numériques peuvent être associés aux circuits de retard ou de préférence en sortie des microphones, ainsi que mentionné en figure 4a par la référence +CAN.

La réalisation pratique au plan mécanique de l'antenne acoustique, objet de la présente invention, telle que représentée en figure 2b ou 4a, présente par contre des spécificités particulières permettant une mise en oeuvre élaborée de l'antenne acoustique selon l'invention.

D'une manière générale, on indique que le support S est réalisé à partir d'un support rigide, acoustiquement non perturbant.

D'une manière plus particulière, ainsi que représenté en figure 4b, le support S peut être constitué par une tige rigide formant le support rectiligne et par une pluralité de supports de microphones, chaque support de microphone étant formé par une pièce mécanique à double élément de structure sensiblement symétriques.

Sur la figure 4b, les supports microphones portent de manière non limitative la référence P₀ à P₄ par exemple. Chaque support de microphone P₀ à P₄ est formé par une pièce mécanique à double élément de structure sensiblement symétriques, dont un premier élément est destiné à assurer la mise en place du support de microphone correspondant sur la tige rigide S, alors qu'un deuxième élément est destiné à recevoir et à assurer le maintien d'un microphone correspondant. Sur la figure 4b, la pièce mécanique à double élément de structure sensiblement symétriques présente la forme d'un huit dont l'un des anneaux est enfilé sur le support S afin d'assurer la mise en place du support de microphone sur la tige rigide S précitée, et dont le deuxième anneau constituant le deuxième élément est destiné à recevoir et assurer le maintien d'un microphone. La tenue mécanique des microphones sur les supports est garantie par un montage à force, par exemple, ou par une vis pointeau de blocage, tout risque de décalage en position des microphones étant alors supprimé.

Sur la figure 4c, on a représenté une vue en coupe selon le plan de coupe longitudinal Q de la figure 4b.

Ainsi que représenté sur la figure 4c précitée, on indique que la tige formant le support S est creuse et comporte une âme centrale. La tige formant support S est en outre munie sur l'une des lignes génératrices de la surface latérale de celle-ci, d'une pluralité de trous traversants mettant en communication l'âme centrale et la partie extérieure de la tige, ceci afin de permettre le passage des fils de connexion fc de chaque microphone dans l'âme centrale. Enfin, on indique que les pièces mécaniques à double élément de structure constituant les supports de microphones présentent avantageusement une dimension d'épaisseur dans la direction y'y longitudinale du support S la plus faible possible, afin de ne pas perturber les caractéristiques acoustiques de chaque microphone.

En outre, ainsi que représenté en figure 4a, l'antenne acoustique, objet de la présente invention, peut comporter avantageusement un jeu de commutateurs, notés I₀ à I₈, un commutateur de ce jeu de commutateurs étant placé en liaison série sur la connexion par exemple aux circuits retardateurs correspondants D₀ à D₇ ou au sommateur élément S₁. Chaque commutateur I₀ à I₈ permet d'assurer la connexion ou la non-connexion d'au moins un microphone au circuit sommateur Σ par l'intermédiaire des circuits sommateurs élémentaires. Ce mode opératoire permet alors de modifier le diagramme de réception de l'antenne acoustique selon l'invention en fonction de la configuration de connexion ou de non-connexion des microphones de l'antenne. En fait, le basculement sur un diagramme d'antenne différent peut également être réalisé par commutation au niveau des signaux de sortie délivrés par les sous-antennes, c'est-à-dire par les sommateurs S₁ à S₃. A cet effet, des commutateurs spécifiques IS₁ à IS₃ peuvent être prévus, tels que représentés en figure 4a. Par exemple, un lobe plus large, pour le cas où plusieurs personnes sont présentes devant la station de travail, peut être obtenu en remplaçant la somme en sortie du sommateur Σ par le signal délivré par le sommateur S₃, c'est-à-dire par la sous-antenne de plus faible taille. La fonction de transfert du filtre associé à la sous-antenne précitée est modifiée en conséquence. Dans cette hypothèse, le commutateur IS₃ est fermé et les commutateurs IS₁ et IS₂ ouverts, le signal délivré par le sommateur S₃ étant seul transmis au sommateur Σ. Ce mode opératoire apparaît intéressant pour l'antenne "broadside" notamment, telle que représentée en figure 3b, le basculement étant effectué à partir des commutateurs I₀ à I₈ et/ou IS₁ à IS₄ par exemple.

D'une manière générale, en ce qui concerne la mise en oeuvre de l'antenne rectiligne objet de présente invention, on indique, tant en ce qui concerne les antennes de type "broadside" que les antennes de type "end-fire", qu'il existe une condition minimale relative à la distance entre microphones de façon à éviter le phénomène de perturbation, connu sous le nom anglo-saxon de "*aliasing*".

Pour les antennes de type "broadside", la condition est d < λ où λ désigne la longueur d'onde de l'onde sonore incidente.
Pour une antenne de type "end-fire", cette condition s'écrit d < λ/2.
En conséquence, il en résulte qu'une antenne de type "end-fire" présente une taille moindre qu'une antenne de type "broadside", ce qui permet d'obtenir bien entendu une meilleure compacité de l'antenne ainsi réalisée.

Dans les deux cas, une fois que les signaux délivrés par les microphones ont été numérisés, le retard élémentaire permis est égal à la période d'échantillonnage précédemment mentionnée dans la description. Ce retard élémentaire s'avère toutefois insuffisamment précis pour assurer le pointage de l'antenne dans la direction du locuteur. Selon une caractéristique avantageuse des antennes acoustiques, objets de la présente invention, une manière de réaliser de tels retards consiste à disposer ces microphones de manière à ce que les retards soient multiples de la période d'échantillonnage précitée. Il n'est plus alors nécessaire, pour effectuer le pointage dans la direction du locuteur, de faire appel à des techniques d'interpolation coûteuses en terme de temps de calcul.

Sur les figures 5a à 5b, on a représenté différents diagrammes de directivité en réception pour une antenne de type "broadside", figure 5a, mettant en oeuvre des microphones omnidirectionnels, 9 microphones ainsi que représenté sur la figure 2a. Le diagramme de directivité ainsi représenté, les microphones étant alignés sur l'axe de symétrie x'x, présentent, ainsi que mentionné précédemment, sensiblement l'allure d'un disque vertical, mais, de manière plus particulière, celle d'un tore, au moins pour le lobe principal tel que représenté en figure 5a. On indique toutefois que, en fonction du groupement des microphones et de leur espacement, le diagramme de directivité comprend également des lobes latéraux dégénérés s'étendant dans la direction x'x, ces lobes latéraux, bien que présents, n'étant toutefois pas représentés de manière significative sur la figure 5a, ceux-ci étant masqués dans la représentation choisie.

Sur la figure 5b, on a représenté au contraire le diagramme de directivité d'une antenne de type "end-fire" comportant également 9 microphones placés ainsi que représenté en figure 2b. Les microphones sont bien entendu placés et alignés dans la direction y'y tel que représenté en figure 5b, les directions x'x, y'y et z'z de la figure 5a et de la figure 5b étant identiques afin de faciliter la comparaison. Dans le cas de la figure 5a et de la figure 5b, on indique que le microphone de référence Mᵢᵣ est placé au voisinage de l'origine des axes OXYZ, les diagrammes de directivité correspondants étant ceux réalisés en champ lointain.

Sur la figure 5b, on constate que le diagramme de directivité présente sensiblement la forme d'un cylindre pour lequel l'ouverture du lobe principal est très supérieure à celle de l'ouverture du lobe principal du diagramme de directivité de l'antenne "broadside" représenté en figure 5a. Dans les deux cas, le locuteur se trouve, par rapport au microphone de référence Mᵢᵣ, dans la direction y'y.

Sur les figures 5c et 5d, on a représenté, en vue de dessus, une vue de dessus respectivement de la figure 5a dans laquelle les lobes latéraux du diagramme de directivité sont apparents, et de la figure 5b dans laquelle le lobe arrière a été supprimé par choix judicieux des espacements des microphones et des retards qui sont appliqués aux signaux de parole engendrés par ces derniers. Les microphones utilisés dans ce cas sont unidirectionnels.

Sur la figure 5d, on a représenté le diagramme de directivité d'une antenne "end-fire" pour laquelle les microphones sont répartis dans la direction y'y. A partir d'une antenne de type "broadside", pour laquelle les microphones sont répartis dans la direction x'x et dont le diagramme de directivité est représenté en figure 5c, il est possible, conformément à un aspect remarquable de l'antenne acoustique objet de l'invention, d'obtenir un diagramme de directivité analogue à celui d'une antenne "end-fire" tel que représenté en figure 5d, mais soumis à une rotation de π/2 par l'introduction de retards sur les signaux délivrés par les microphones, l'axe de symétrie du diagramme de directivité étant alors l'axe x'x.

Dans les deux cas, la sélectivité spatiale des antennes acoustiques mises en oeuvre est liée au rapport de leur taille à la longueur d'onde considérée. Dans le domaine des basses fréquences, les antennes mises en oeuvre réduisent peu l'effet de l'environnement acoustique de celles-ci.

Dans le cas de la mise en oeuvre d'une antenne de type "broadside" telle que représentée en figure 2a, l'ajout de deux microphones latéraux, ainsi que représenté en figure 3, permet de pallier en partie ce défaut.

En ce qui concerne toutefois l'antenne acoustique de type "end-fire", l'accroissement de la sélectivité en basse fréquence nécessite une augmentation notable de la taille de l'antenne si bien entendu l'on souhaite conserver la même structure. Dans le cas de l'antenne acoustique de type "end-fire" dans lequel la numérisation de tous les signaux de parole délivrés par chaque microphone est réalisée, il est possible de mettre en oeuvre des techniques de traitement du signal de parole très sophistiquées, susceptibles d'améliorer la réjection des bruits et de l'effet de salle. Ces techniques de traitement peuvent consister en des techniques de filtrage de Wiener ou d'Ephraïm et Malah.

De la même manière et en particulier dans le cas de l'antenne de type "end-fire", il est possible de modifier la forme du lobe principal du diagramme de directivité, notamment dans le cas où plusieurs personnes situées devant le terminal informatique de travail souhaitent prendre part à la communication, notamment dans le cas d'une application à la visioconférence. Le basculement peut être effectué sur une sous-antenne. En outre, l'amélioration de qualité apportée par l'antenne acoustique, objet de la présente invention, de l'un ou l'autre type est également significative pour un locuteur distant.

Dans un tel cas, les commutateurs mentionnés précédemment peuvent alors être utilisés de façon à commuter à la demande l'antenne de type "end-fire" ou, le cas échéant, l'antenne de type "broadside" sur un microphone privilégié, le microphone de référence Mᵢᵣ, tous les autres microphones étant par exemple déconnectés.

Une certaine sélectivité spatiale peut toutefois être conservée en commutant sur une sous-antenne déterminée de plus petite taille.

Par rapport à un microphone unique, l'antenne acoustique, objet de la présente invention, que ce soit dans son mode de réalisation de type "broadside" ou "end-fire", améliore le contrôle de l'écho puisque ce type d'antenne augmente, de par sa sélectivité spatiale, le découplage entre le haut-parleur et le système de prise de son.

Toutefois, lorsqu'un annuleur d'écho est utilisé, la réduction du couplage est plus forte dans les hautes fréquences que dans le domaine des basses fréquences, et il est donc nécessaire de prévoir une adaptation des paramètres de l'annuleur d'écho en conséquence.

De la même manière, dans le cas de la modification du lobe principal du diagramme de directivité en réception ou dans le cas de l'orientation de celui-ci, il est nécessaire d'adapter le fonctionnement de l'annuleur d'écho à ces modifications. Cette adaptation est nécessaire, notamment dans les applications de visioconférence ou même dans le cas des applications de terminal informatique individuel.

En outre, on indique que l'obtention d'un diagramme de directivité en réception se rapprochant de celui d'une antenne de type "end-fire" peut être réalisée à partir d'une antenne de type "broadside", sauf en ce qui concerne la réjection des ondes arrière, ainsi que mentionné précédemment en liaison avec les figures 5c et 5d. En effet, on comprend qu'il est possible, conformément à un aspect particulièrement remarquable de l'antenne acoustique, objet de la présente invention, de passer de l'antenne de type "broadside" telle que représentée figures 3a, 3b, à l'antenne de type "end-fire" telle que représentée en figures 4a, 4b, par une adaptation ou transformation géométrique consistant :
- à replier l'antenne "broadside" à 180° autour du microphone de référence Mᵢᵣ, Mᵢ₀ ;
- à décaler les microphones confondus de la distance séparant ces derniers du microphone adjacent, avant repliement, les microphones étant bien entendu réorientés par rotation vers la direction de l'onde sonore incidente OSI.

Bien entendu, la transformation inverse permet de passer de l'antenne de type "end-fire" à l'antenne de type "broadside".

La transformation précitée a pour effet, le retard de propagation de phase de l'onde sonore incidente OSI étant compensé, sur l'antenne de type "end-fire", par les circuits de retard appropriés, de produire des diagrammes de directivité en réception se rapprochant dans l'un et l'autre cas, dans les conditions précédemment décrites dans la description, avec une facilité d'intégration accrue, respectivement une apparence beaucoup plus discrète.

Enfin, l'orientation électronique du lobe principal de l'antenne peut être réalisée grâce à la mise en oeuvre de dispositifs d'interpolation des signaux de parole délivrés par chaque microphone, une telle fonction d'orientation électronique du lobe principal ne pouvant être optimisée que dans le cas où un système de localisation du locuteur est utilisé. Une telle fonction d'orientation électronique du lobe principal trouve une application privilégiée dans le contexte de l'utilisation et de l'application à la visioconférence.

## Revendications

1. Antenne acoustique pour station de travail informatique comportant un écran de visualisation, comprenant une pluralité de microphones connectés à un circuit sommateur, lesdits microphones étant répartis en un agencement pour former au moins une ligne rectiligne et espacés chacun, par rapport à un microphone de référence destiné à être placé au voisinage de l'axe de symétrie vertical de l'écran selon une loi déterminée, ledit agencement comprenant une pluralité de microphones répartis sur une première ligne, sensiblement horizontale, destinée à être placée en partie supérieure dudit écran, **caractérisée en ce que** ledit agencement comprend en plus au moins un microphone placé sur une deuxième et une troisième ligne respectivement, les deuxième et troisième lignes étant placées perpendiculairement aux extrémités de ladite première ligne, lesdits microphones des première, deuxième et troisième lignes étant disposés dans un même plan, ledit agencement présentant un diagramme de directivité sensiblement cylindrique dont l'axe de révolution est formé par ladite première ligne rectiligne.

2. Antenne selon la revendication 1, **caractérisée en ce que** lesdits microphones sont disposés sur un support d'antenne destiné à être disposé à la partie supérieure du filtre de l'écran de visualisation, de cet écran ou du moniteur comportant cet écran.

3. Station de travail informatique comportant un écran de visualisation et une antenne acoustique, comprenant une pluralité de microphones connectés à un circuit sommateur, lesdits microphones étant répartis en un agencement pour former au moins une ligne rectiligne et espacés chacun, par rapport à un microphone de référence placé au voisinage de l'axe de symétrie vertical de l'écran selon une loi déterminée, ledit agencement comprenant une pluralité de microphones disposés sur un support rectiligne, **caractérisée en ce que** ledit support rectiligne est placé sensiblement dans le plan de symétrie vertical dudit écran de visualisation, lesdits microphones étant espacés par rapport audit microphone de référence selon une loi déterminée de façon à former une antenne de type *"end-fire"*, ladite antenne étant subdivisée en sous-antennes, chaque sous-antenne comprenant des microphones espacés, sur le support rectiligne, d'une distance déterminée, ledit agencement présentant un diagramme de directivité sensiblement cylindrique dont l'axe de révolution est formé par ladite au moins une ligne rectiligne.

4. Antenne selon l'une des revendications 1 et 2 ou antenne dans une station de travail selon la revendication 3, **caractérisée en ce que**, pour une antenne comportant des moyens de conversion analogique-numérique du signal sonore délivré par chaque microphone par échantillonnage à une fréquence d'échantillonnage Fe donnée, chaque microphone est distant dudit microphone de référence selon une loi de distance telle que les retards de réception par chaque microphone d'une onde sonore incidente soient multiples de la période d'échantillonnage.

5. Antenne selon la revendication 4, **caractérisée en ce que** lesdits microphones sont successivement espacés sur ledit support rectiligne d'une distance en progression arithmétique de raison multiple de la distance la plus faible séparant le microphone voisin du microphone de référence, la distance séparant deux microphones successifs étant de la forme :$\text{x = kd = k c/Fe}$ avec k entier, c désignant la vitesse de propagation de l'onde sonore incidente.

6. Station de travail selon la revendication 3, **caractérisée en ce que** ladite antenne comprend :
- une tige rigide formant ledit support rectiligne ;
- une pluralité de supports de microphones, chaque support de microphone étant formé par une pièce mécanique à double élément de structure sensiblement symétrique, un premier élément étant destiné à assurer la mise en place du support de microphone sur la tige rigide, et un deuxième élément étant destine à recevoir et assurer le maintien d'un microphone.

7. Station selon la revendication 6, **caractérisée en ce que** ladite tige est creuse et comporte une âme centrale, ladite tige étant en outre munie sur l'une des lignes génératrices de sa surface latérale d'une pluralité de trous traversants mettant en communication l'âme centrale et la partie extérieure de la tige, ce qui permet le passage des fils de connexion de chaque microphone dans l'âme centrale.

8. Antenne selon l'une des revendications 1, 2, 4 et 5 ou antenne dans une station de travail selon l'une des revendications 3, 6 et 7, **caractérisée en ce que** ladite antenne comporte en outre un jeu de commutateurs permettant d'assurer la connexion d'au moins un microphone ou d'une sous-antenne audit circuit sommateur, la fonction de transfert du filtre associé à cette sous-antenne étant modifiée, ce qui permet de modifier le diagramme de réception de ladite antenne en fonction de la configuration de connexion ou de non-connexion des microphones de l'antenne.

## Patentansprüche

1. Akustische Antenne für einen Computerarbeitsplatz, umfassend einen Anzeigebildschirm, umfassend eine Vielzahl von Mikrofonen, die an eine Summierschaltung angeschlossen sind, wobei die Mikrofone derart verteilt angeordnet sind, daß sie zumindest eine gerade Linie bilden und jeweils von einem Referenzmikrofon, das dazu bestimmt ist, in der Nähe der vertikalen Symmetrieachse des Bildschirms angeordnet zu sein, nach einem bestimmten Gesetz entfernt sind, wobei die Anordnung eine Vielzahl von Mikrofonen umfasst, die auf einer ersten im Wesentlichen horizontalen Linie verteilt sind, die dazu bestimmt ist, am oberen Teil des Bildschirms angeordnet zu werden, **dadurch gekennzeichnet, daß** die Anordnung ferner mindestens ein Mikrofon umfasst, das auf einer zweiten bzw. dritten Linie angeordnet ist, wobei die zweite und dritte Linie senkrecht auf die Enden der ersten Linie angeordnet sind, wobei die Mikrofone der ersten, zweiten und dritten Linie in einer selben Ebene angeordnet sind, wobei die Anordnung ein im Wesentlichen zylindrisches Richtwirkungsdiagramm aufweist, dessen Umdrehungsachse von der ersten geraden Linie gebildet ist.

2. Antenne nach Anspruch 1, **dadurch gekennzeichnet, daß** die Mikrofone auf einem Antennenträger angeordnet sind, der dazu bestimmt ist, am oberen Teil des Filters des Anzeigebildschirms dieses Bildschirms oder Monitors, der diesen Bildschirm umfasst, angeordnet zu werden.

3. Computerarbeitsplatz, umfassend einen Anzeigebildschirm und eine akustische Antenne, umfassend eine Vielzahl von Mikrofonen, die an eine Summierschaltung angeschlossen sind, wobei die Mikrofone derart verteilt angeordnet sind, daß sie mindestens eine gerade Linie bilden und jeweils in Bezug auf ein Referenzmikrofon, das in der Nähe der vertikalen Symmetrieachse des Bildschirms angeordnet ist, nach einem bestimmten Gesetz entfernt sind, wobei die Anordnung eine Vielzahl von Mikrofonen umfasst, die auf einem geraden Träger angeordnet sind, **dadurch gekennzeichnet, daß** der gerade Träger im Wesentlichen in der vertikalen Symmetrieebene des Anzeigebildschirms angeordnet ist, welche Mikrofone in Bezug auf das Referenzmikrofon nach einem bestimmten Gesetz entfernt sind, um eine Antenne des Typs "Endfire" zu bilden, wobei die Antenne in Unterantennen unterteilt ist, wobei jede Unterantenne Mikrofone umfasst, die auf dem geraden Träger in einem bestimmten Abstand voneinander entfernt sind, wobei die Anordnung. ein im Wesentlichen zylindrisches Richtwirkungsdiagramm aufweist, dessen Umdrehungsachse von der mindestens einen geraden Linie gebildet ist.

4. Antenne nach einem der Ansprüche 1 und 2 oder Antenne an einem Arbeitsplatz nach Anspruch 3, **dadurch gekennzeichnet, daß** bei einer Antenne, die Analog-Digital-Umsetzer für das von jedem Mikrofon durch Bemusterung mit einer gegebenen Bemusterungsfrequenz FE gelieferte Schallsignal umfasst, jedes Mikrofon von dem Referenzmikrofon nach einem derartigen Abstandsgesetz entfernt ist, daß die Empfangsverzögerungen einer eintreffenden Schallwelle durch jedes Mikrofon Vielfache der Bemusterungszeit sind.

5. Antenne nach Anspruch 4, **dadurch gekennzeichnet, daß** die Mikrofone nacheinander auf dem geraden Träger um einen Abstand in arithmetischer Progression eines vielfachen Verhältnisses des geringsten Abstandes zwischen dem benachbarten Mikrofon und dem Referenzmikrofon entfernt sind, wobei der Abstand zwischen zwei aufeinanderfolgenden Mikrofonen folgende Formel aufweist:$\text{x = kd = k c/Fe}$ wobei k eine ganze Zahl ist, c die Ausbreitungsgeschwindigkeit der eintreffenden Schallwelle bezeichnet.

6. Arbeitsplatz nach Anspruch 3, **dadurch gekennzeichnet, daß** die Antenne umfasst:
- eine starre Stange, die den geraden Träger bildet;
- eine Vielzahl von Mikrofonträgern, wobei jeder Mikrofonträger von einem mechanischen Teil mit doppeltem, im Wesentlichen symmetrischem Strukturelement gebildet ist, wobei ein erstes Element dazu bestimmt ist, die Anbringung des Mikrofonträgers auf der starren Stange sicher zu stellen, und ein zweites Element dazu bestimmt ist, ein Mikrofon aufzunehmen und den Halt desselben sicher zu stellen.

7. Arbeitsplatz nach Anspruch 6, **dadurch gekennzeichnet, daß** die Stange hohl ist und einen zentralen Kern umfasst, wobei die Stange ferner auf einer ihrer Mantellinien ihrer Seitenfläche mit einer Vielzahl von Durchgangslöchern versehen ist, die den zentralen Kern mit dem äußeren Teil der Stange verbinden, wodurch der Durchgang der Drähte für den Anschluss jedes Mikrofons an dem zentralen Kern möglich ist.

8. Antenne nach einem der Ansprüche 1, 2, 4 und 5 oder Antenne an einem Arbeitsplatz nach einem der Ansprüche 3, 6 und 7, **dadurch gekennzeichnet, daß** die Antenne ferner einen Satz von Schaltern umfasst, die es ermöglichen, den Anschluss mindestens eines Mikrofons und einer Unterantenne an die Summierschaltung sicher zu stellen, wobei die Übertragungsfunktion des mit dieser Unterantenne verbundenen Filters verändert wird, wodurch es möglich ist, das Empfangsdiagramm der Antenne in Abhängigkeit von der Anschlussoder Nichtanschlussausführung der Mikrofone der Antenne zu ändern.

## Claims

1. An acoustic antenna for computer workstation including a display screen and comprising a plurality of microphones connected to a summator circuit, said microphones being distributed in a layout so as to form at least one straight line and each of said microphones being intended to be spaced, with respect to a reference microphone placed in the vicinity of the vertical axis of symmetry of the screen, according to a specified law, said layout comprising a plurality of microphones distributed over a first line substantially horizontal and intended to be placed at the upper part of said screen,
wherein said layout further comprises at least one microphone placed on a second and a third line respectively, said second and third lines being placed perpendicularly to the ends of the said first line, said microphones of the first, second and third lines being arranged in a same plane, said layout exhibiting a substantially cylindrical directivity pattern whose axis of revolution is formed by said first straight line.

2. The antenna according to Claim 1, wherein said microphones are arranged on an antenna support intended to be arranged in the upper part of the filter of the display screen, of this screen or of the monitor which includes this screen.

3. Computer workstation including a display screen and an acoustic antenna, and comprising a plurality of microphones connected to a summator circuit, said microphones being distributed in a layout so as to form at least one straight line and each of said microphones being spaced, with respect to a reference microphone placed in the vicinity of the vertical axis of symmetry of the screen, according to a specified law, said layout comprising a plurality of microphones arranged on a straight support, wherein said straight support is placed substantially in the vertical plane of symmetry of said display screen, said microphones being spaced with respect to said reference microphone according to a specified law so as to form an antenna of the "end-fire" type, said antenna being subdivided into sub-antennas, each sub-antenna comprising microphones spaced apart on the straight support, by a specified distance, said layout exhibiting thus a substantially cylindrical directivity pattern whose axis of revolution is formed by said at least one straight line.

4. The antenna according to one of Claims 1 and 2 or antenna in a workstation according to Claim 3, wherein said antenna including means of analogue/digital conversion of the sound signal delivered by each microphone by sampling at a given sampling frequency Fe, each microphone is distanced from said reference microphone according to a distance law such that the delays in reception by each microphone of an incident sound wave are multiples of the sampling period corresponding to said sampling frequency.

5. The antenna according to Claim 4, wherein said microphones are successively spaced apart on said straight support by a distance which is in arithmetic progression with common difference a multiple of the smallest distance separating the neighbouring microphone from the reference microphone, the distance separating two successive microphones being of the form:$\text{x = kd = k c/Fe}$ with k an integer, c denoting the speed of propagation of the incident sound wave.

6. Workstation according to Claim 3, wherein said antenna comprises:
- a rigid rod forming said straight support;
- a plurality of microphone supports, each microphone support being formed by a substantially symmetric double structural element mechanical piece, a first element being intended to provide for the placement of said microphone support on said rigid rod, and a second element being intended to receive and provide for the retention of a microphone.

7. Workstation according to Claim 6, wherein said rod is hollow and includes a central bore, said rod furthermore being furnished on one of the generator lines of its lateral surface with a plurality of through holes communicating between said central bore and the outside part of the rod, allowing thus passage of the connection wires of each microphone into said central bore.

8. The antenna according to Claims 1, 2, 4 and 5 or antenna in a workstation according to Claims 3, 6 and 7, wherein said antenna furthermore includes a gang of switches making it possible to provide for the connection of at least one microphone or one sub-antenna to said summator circuit, the transfer function of the filter associated with this sub-antenna being modified, thereby allowing to modify the reception pattern of said antenna as a function of the configuration of connection or nonconnection of the microphones of said antenna.
